# EUROPÄISCHE PATENTSCHRIFT

(11) **EP 3 219 895 B1**
(45) Veröffentlichungstag und Bekanntmachung des Hinweises auf die Patenterteilung: **10.01.2024**
(21) Anmeldenummer: 17161656.8
(22) Anmeldetag: 17.03.2017
(51) Int. Cl.: E06B 3/263, E06B 3/54, E06B 3/46

(54) **SCHIEBETÜRANORDNUNG UND SCHIEBEFLÜGEL EINER SCHIEBETÜRANORDNUNG**
SLIDING DOOR ASSEMBLY AND SLIDING LEAF OF A SLIDING DOOR ASSEMBLY
SYSTÈME DE PORTE COULISSANTE ET VANTAIL COULISSANT D'UN SYSTÈME DE PORTE COULISSANT

(30) Priorität: 18.03.2016 DE 102016105124
(43) Veröffentlichungstag der Anmeldung: 20.09.2017
(73) Patentinhaber: SCHÜCO International KG, 33609 Bielefeld (DE)
(72) Erfinder: EL FARTOUKH, Abdelaziz, 33609 Bielefeld (DE); WIEBE, Anna, 32832 Augustdorf (DE); GOTTSCHALK, Christoph, 49324 Melle (DE); NIENHÜSER-SONNENSCHEIN, Rolf, 49324 Melle (DE)
(74) Vertreter: Kleine, Hubertus

(56) Entgegenhaltungen:
- EP-A1- 2 251 519
- EP-A1- 2 463 470
- EP-A2- 1 318 264
- WO-A1-98/41724
- WO-A1-2015/075965
- CN-A- 103 850 588
- DE-A1- 3 018 314
- DE-A1- 19 939 868
- DE-U1- 9 217 883

## Beschreibung

Die Erfindung betrifft einen Schiebeflügel einer Schiebetüranordnung, bei der Tragerollen für den Schiebeflügel ortsfest sind. Der Schiebeflügel weist ein Flächenelement auf, bei dem auf zumindest einer den Tragerollen zugewandten Stirnseite ein Randprofil aufgesetzt ist. Die Erfindung betrifft weiter eine Schiebetüranordnung mit einem Bodenprofil mit ortsfesten Tragrollen und mindestens einem Schiebeflügel.

In der Druckschrift CN 103 850 588 A ist eine Schiebetüranordnung beschreiben, die einen tragenden Schiebetürrahmen aufweist. Gegenüber solchen Schiebetüranordnungen, bei dem der Schiebeflügel einen tragenden Rahmen aufweist, in dem Laufrollen angeordnet sind, erlaubt die eingangs genannte Schiebetüranordnung bei gegebener Größe einer Gebäudeöffnung die Verwendung eines größeren Flächenelements, beispielsweise einer größeren Isolierglasscheibe. Zudem wird eine optisch elegantere Erscheinung des Schiebeflügels ermöglicht, da diese verglichen mit einem tragenden Rahmen nur ein sehr schmales Randprofil aufweist. Die Tragerollen sind bevorzugt in einem Bodenprofil gelagert, das in einem Boden eines Gebäudes versenkt und damit bodenbündig montiert ist.

Eine derartige Schiebetüranordnung ist beispielsweise aus der Druckschrift WO 2010/024703 A1 bekannt. Bei dieser Anordnung wird ein u-förmiges Randprofil auf eine Isolierglasscheibe als Flächenelement aufgesetzt, wobei das Randprofil an seiner dem Flächenelement abweisenden Seite Laufbahnen aufweist, mit denen es auf den Tragerollen aufliegt.

Bei selbsttragenden Rahmen sind die Flächenelemente üblicherweise nur an wenigen ausgewählten Punkten durch sogenannte Glasklötze im Rahmen unterstützt. Bei den vorliegenden Schiebeflügeln sind die Randprofile jedoch nicht alleine in der Lage, die punktuell an den Tragerollen wirkenden Gewichtskräfte des Flächenelements seitlich entlang der Stirnseite des Flächenelements zu verteilen. Stattdessen wird das Flächenelement selbst zur Aufnahme und Verteilung der punktuellen Kräfte eingesetzt. Zu diesem Zweck liegt das Flächenelement unmittelbar an Randprofil auf und ist gegebenenfalls mit diesem verklebt. Eine solche Schiebetüranordnung ist beispielsweise in der Druckschrift EP 2 463 470 A1 beschrieben.

Bei großen Isolierglasscheiben und insbesondere bei großen Dreifach-Isolierglasscheiben ist - wenn überhaupt - nur mit großem Aufwand möglich, eine Seitenkante bereitzustellen, bei der die Schnittkanten aller Glasscheiben der Isolierglasscheibe weitestgehend in einer Ebene liegen. Eine abschnittsweise oder über die gesamte Länge der Stirnseite hervorstehende Glasscheibe führt jedoch zu einer ungleichen Kräfteverteilung auf die Glasscheiben, was zu Absplitterungen oder zu einem Glasbruch führen kann. Ein Höhenausgleich der einzelnen Scheiben durch eine eingebrachte Kleberschicht ist dabei nur bei kleineren Höhenabweichungen möglich. Grund hierfür ist, dass die Gleichmä-ßigkeit einer dickeren Kleberlage zwischen Isolierglasscheibe und Randprofil nur schlecht kontrollierbar ist, sodass eine durchgängige und gleichmäßige Unterstützung über die gesamte Länge der Stirnseite des Flächenelements kaum gewährleistet ist.

Es ist daher eine Aufgabe der vorliegenden Erfindung, einen Schiebeflügel sowie eine Schiebetüranordnung der eingangs genannten Art zu schaffen, bei denen auch große Flächenelemente, insbesondere Dreifach-Isolierglasscheiben, in einer Schiebetüranordnung mit ortsfesten Tragerollen verwendet werden können. Insbesondere soll eine gleichmäßige Kräfteübertragung zwischen dem Randprofil und dem Flächenelement bei gutem Toleranzausgleich erzielt werden.

Diese Aufgabe wird durch einen Schiebeflügel einer Schiebetüranordnung sowie eine Schiebetüranordnung mit den Merkmalen des jeweiligen unabhängigen Anspruchs gelöst. Vorteilhafte Ausgestaltungen und Weiterbildungen sind Gegenstand der abhängigen Ansprüche.

Ein erfindungsgemäßer Schiebeflügel der eingangs genannten Art zeichnet sich dadurch aus, dass zwischen der Stirnseite des Flächenelements und dem Randprofil eine sich in Längsrichtung des Randprofils und sich im Wesentlichen über die gesamte Länge der Stirnseite des Flächenelements erstreckende Auflageleiste aus Kunststoff eingesetzt ist, wobei die Auflageleiste die Stirnseite des Flächenelements nicht vollflächig unterstützt und wobei in Bereichen, in denen die Auflageleiste die Stirnseite des Flächenelements nicht vollflächig unterstützt, ein Klebstoff und/oder eine Dichtmasse angeordnet ist.

Das Randprofil ist bevorzugt ein Metallprofil oder ein Kunststoffprofil aus einem harten Kunststoff wie PVC (Polyvinylchlorid), ggf. mit Glasfaserverstärkung. Demgegenüber ist die Auflageleiste weicher und weist bevorzugt eine Shor-Härte A von 60 bis 80 auf. Sie kann leicht eingedrückt werden und somit einen Dickenausgleich herstellen. Gleichzeitig weist sie eine gleichmäßige Dicke auf, die zu einem guten und gleichmäßigen Sitz des Randprofils auf dem Flächenelement führt.

In einer bevorzugten Ausgestaltung des Schiebeflügels ist die Auflageleiste ein- oder mehrteilig ausgebildet. Bevorzugt unterstützt die Auflage die Stirnseite des Flächenelements dabei zudem über seine gesamte Breite. So kann die Gewichtskraft des gesamten Flächenelements bestmöglich gleichmäßig auf das Randprofil übertragen werden.

Bei einem erfindungsgemäßen Schiebeflügel unterstützt die Auflageleiste die Stirnseite des Flächenelements jedoch nicht vollflächig, sondern in einer Mehrzahl von möglichst gleichmäßig verteilten Auflagepunkten. Durch die nicht vollflächige Ausgestaltung wird der Druck auf die Auflage an den Auflagepunkten erhöht. Auch bei Verwendung eines relativ harten Kunststoffs für die Auflage führt dieses zu einer ausreichenden Verformbarkeit an den Auflagestellen, sodass ein Dickenausgleich zum Ausgleich von Unebenheiten des Flächenelements an der Stirnseite gewährleistet ist.

Dazu kann der die Auflage beispielsweise mindestens einen in Wellenform verlaufenden Steg umfassen, wobei der Steg beispielsweise einen rechteckigen Querschnitt aufweisen kann. Alternativ kann die Auflage leiterförmig ausgebildet sein mit mindestens einem in Längsrichtung verlaufenden Längssteg und einer Mehrzahl von Querstegen. Durch die genannten Strukturen verbleiben Freiräume, in denen das Flächenelement nicht unterstützt wird. In diesen Freiräumen wird ein Klebstoff oder eine Dichtmasse eingebracht, durch den bzw. die eine sichere Verbindung des Flächenelements mit dem Randprofil gewährleistet wird.

In einer weiteren bevorzugten Ausgestaltung des Schiebeflügels ist die Auflage durch Stauchen oder Auseinanderziehen in Längsrichtung in ihrer Breite variierbar. Dieses kann beispielsweise gut bei einer Auflage umgesetzt sein, die einen in Wellenform verlaufenden Steg umfasst. Die Auflage kann so in ihrer Breite an verschieden dicke Flächenelemente angepasst werden und braucht nicht in allen benötigten Breiten separat gefertigt und vorgehalten werden. In Unterschied zur Breite kann die Länge leicht angepasst werden.

In einer weiteren bevorzugten Ausgestaltung des Schiebeflügels weist die Auflage an ihrer Ober- und/oder Unterseite eine strukturierte Oberfläche auf. Die strukturierte Oberfläche kann bevorzugt mit einer Zackenstruktur versehen sein. Durch die Strukturierung der Oberfläche lässt sich die Verformbarkeit der Auflage zusätzlich kontrollieren. Durch unterschiedliche Formgebung beispielsweise der Zacke (spitze bzw. weniger spitze Dreiecksstrukturen bzw. tiefe oder weniger tiefe Strukturen) kann im Herstellungsprozess gezielt eine gewünschte Verformbarkeit der Auflage bei gegebenem Kunststoffmaterial eingestellt werden.

Eine erfindungsgemäße Schiebetüranordnung weist mindestens ein Bodenprofil auf, in dem Tragerollen ortsfest angeordnet sind, und mindestens einen auf den Tragerollen verschiebbar geführten derartigen Schiebeflügel. Es ergeben sich die im Zusammenhang mit dem Schiebeflügel genannten Vorteile.

Die Erfindung wird nachfolgend anhand von Ausführungsbeispielen mithilfe von Figuren näher erläutert. Die Figuren zeigen:
- Figur 1: eine schematische teilgeschnittene Seitenansicht einer Schiebetüranordnung;
- Figur 2: eine schematische Zeichnung eines Teils einer Schiebetüranordnung;
- Figuren 3a-d: ein erstes Ausführungsbeispiel einer Auflage für ein Flächenelement in einem Schiebeflügel in verschiedenen Ansichten;
- Figuren 4a-d: ein zweites Ausführungsbeispiel einer Auflage für ein Flächenelement in einem Schiebeflügel in verschiedenen Ansichten;
- Figuren 5a-d: ein drittes Ausführungsbeispiel einer Auflage für ein Flächenelement in einem Schiebeflügel in verschiedenen Ansichten.

Fig. 1 zeigt in einer schematischen teilgeschnittenen Seitenansicht eine Schiebetüranordnung, in der ein anmeldungsgemäßer Schiebeflügel verwendet ist.

In einem Boden 1 ist in einer Vertiefung 2 ein Bodenprofil 20 eingelassen, in dem in regelmäßigen Abständen Tragerollen 24 ortsfest drehbar gelagert sind.

Auf die Tragrollen 24 sind zwei Schiebeflügel 10 aufgesetzt, die jeweils ein Flächenelement 11, insbesondere eine Isolierglasscheibe, aufweisen. Der Übersichtlichkeit halber sind in der Fig. 1 die Schiebeflügel 10 nach oben versetzt dargestellt.

Die Flächenelemente 11 sind an ihrer unteren, den Tragrollen 24 zugewandten Stirnseite von jeweils einem Randprofil 12 eingefasst. An den jeweiligen drei weiteren Stirnseiten sind weitere Randprofile 13 angeordnet. Bezüglich ihres Querschnitts können die weiteren Randprofile 13 gleich oder ähnlich dem unten angeordneten Randprofil 12 ausgebildet sein. Ein Randprofil 12 und jeweils drei weitere Randprofile 13 umfassen jedes Flächenelement 11 wie ein Rahmen, der jedoch nicht selbsttragend ist und nur in Verbindung mit dem Flächenelement 11 die notwendige Stabilität aufweist.

Die Schiebeflügel 10 sind mit ihrem unteren Randprofil 12 auf die Tragrollen 24 aufgesetzt. Im oberen Bereich der Schiebeflügel 10 sind Führungen vorgesehen, die ein Verkippen der Schiebeflügel 10 aus ihrer senkrechten Lage verhindern. Die Schiebeflügel 10 können unmittelbar mit dem unteren Randprofil 12 auf den Tragrollen 24 laufen. Alternativ kann ein separates Laufprofil, das die eigentliche Lauffläche bereitstellt, an dem Randprofil 12 befestigt sein.

Eine anmeldungsgemäße Schiebetüranordnung kann einen oder mehrere derartige Schiebeflügel 10 aufweisen. Wenn mehrere gegeneinander verschiebbare Schiebeflügel 10 vorgesehen sind, sind diese in verschiedenen Ebenen hintereinander angeordnet, sodass sie einander vorbeibewegt werden können. Entsprechend sind Tragrollen 24 ebenfalls in verschiedenen, in der Bodenebene nebeneinander liegenden Linien hintereinander angeordnet.

Fig. 2 zeigt einen Schnitt durch ein Bodenprofil 20 sowie einen Ausschnitt eines aufgesetzten Schiebeflügels 10 in einem weiteren Ausführungsbeispiel einer Schiebetüranordnung.

Im Unterschied zum Beispiel der Fig. 1 ist vorliegend zumindest im Bereich der dargestellten Schnittebene nur ein bewegbarer Schiebeflügel 10 vorgesehen. Zur Aufnahme eines weiteren Schiebeflügels in einem anderen Abschnitt der Schiebetüranordnung oder eines fest stehenden Flügels sind dennoch zwei nebeneinander liegende identische und spiegelbildlich angeordnete Bodenprofile 20 in den hier nicht dargestellten Boden eingelassen.

Die beiden Bodenprofile 20 sind über Isolierstege 21 miteinander gekoppelt. Sie sind durch in dieser Figur ebenfalls nicht sichtbare Verankerungen in einer Vertiefung des Bodens montiert.

Das in der Fig. 2 auf der rechten Seite angeordnete Bodenprofil 20 weist ein eingesetztes Tragrollenprofil 22 auf, in dem in regelmäßigen Abständen die Tragrollen 24 mittels Bolzen 23 drehbar gelagert sind. Im oberen Bereich des Bodenprofils 20 bzw. des oberen der Isolierstege 21 sind längsverlaufende Bürsten 25 in nutenförmige Aufnahmen eingesetzt, die an dem eingesetzten Schiebeflügel 10 entlang streichen und ein Eindringen von Staub in den unteren Bereich des Schiebeflügels 10 verringern.

Das in der Fig. 2 links dargestellte Bodenprofil 20 ist ohne das Tragrollenprofil 22 ausgestattet. Stattdessen ist eine zum Boden ebene Abdeckung 26 in Halter eingesetzt, die ihrerseits in den Nuten für die Bürsten 25 in das Bodenprofil 20 bzw. den Isoliersteg 21 eingesetzt sind.

Der Schiebeflügel 10 umfasst ein Flächenelement 11, das vorliegend als dreifach-Isolierglasscheibe ausgebildet ist. Das Flächenelement 11 ist an seiner unteren Stirnseite von dem Randprofil 12 und an seinen anderen drei Stirnseiten von weiteren Randprofilen 13 eingefasst. Die weiteren Randprofile 13 werden wahlweise mit einem üblichen Kleber oder einer Dichtmasse an dem Flächenelement 11 gehalten.

Das Randprofil 12 ist im Wesentlichen u-förmig ausgebildet, wobei das Flächenelement 11 mit seiner unteren Stirnseite auf einer Auflage 15 aufliegt, die in das u-förmige Randprofil 12 eingelegt ist. Details zur Ausgestaltung der Auflage 15 werden im Zusammenhang mit den nachfolgenden Figuren näher beschrieben.

Zwischen den seitlich nach oben ragenden Schenkel des u-förmigen Randprofils 12 und dem Flächenelement 11 ist zu jeder Seite eine Dichtung 15 eingesetzt.

Bei dem dargestellten Ausführungsbeispiel rollen die Tragrollen 24 nicht unmittelbar auf den Randprofil 12 ab, sondern auf einem Laufprofil 12`, das zentral unter dem Randprofil 12 angeordnet und mit diesem verschraubt ist. Diese Anordnung bietet den Vorteil, das Laufprofil 12' aus einem anderen Material fertigen zu können als das Randprofil 12. Beispielsweise kann eine andere Härte für das Laufprofil 12` gewählt werden als für das Randprofil 12, wodurch sich Abrolleigenschaften und auch Abrollgeräusche beeinflussen lassen. Im dargestellten Ausführungsbeispiel sind die Tragrollen 24 mit einer v-förmig eingekerbten Lauffläche versehen und das Laufprofil 12' weist entsprechend ein nach unten weisendes v-förmiges Laufprofil auf. Auf diese Weise wird mit nur einer Reihe von Tragrollen 24 eine Seitenführung für den Schiebeflügel 10 erzielt.

In den Figuren 3a-3d ist in vier verschiedenen Darstellungen ein erstes Ausführungsbeispiel einer Auflage 15 zur Verwendung mit einem Schiebeflügel, beispielsweise dem Schiebeflügel 10 gemäß Fig. 2, dargestellt. Ein Abschnitt der Auflage 15 ist in Fig. 3a in einer Aufsicht und in Fig. 3b in einer isometrischen Darstellung wiedergegeben. Fig. 3c zeigt eine Schnittansicht durch die Auflage 15 in einer Richtung quer zur Längserstreckung der Auflage 15. Fig. 3d gibt den eingekreisten Bereich der Fig. 3c vergrößert wieder.

Im dargestellten Ausführungsbeispiel besteht die Auflage 15 aus einem bandförmigen Material, das eine Stegbreite b` und eine Dicke d aufweist. Dieses bandförmige Material verläuft wellenförmig entlang einer Längsrichtung l, die auch die Richtung der Längserstreckung der Stirnseite des Flächenelements 11 ist bzw. die Längsrichtung, in die sich das Randprofil 12 erstreckt, darstellt. Die Wellenstruktur weist eine Wiederhollänge l' auf. Durch die Wellenstruktur nimmt die Auflage 15 eine Gesamtbreite b ein, die um ein Vielfaches größer als die Stegbreite b` des Materials der Auflage 15 beträgt.

Die Auflage 15 kann aus Kunststoff in einem Extrodierprozess in Art eines Endlosmaterials und einem nachfolgenden Stanzprozess oder in einem Spritzgussprozess als Stangenmaterial hergestellt werden. Bei ausreichender Länge der Stangen kann die Auflage 15 einstückig und durchgängig über die im Wesentlichen gesamte Länge des Randprofils 12 verlaufen. Alternativ können auch zwei oder mehr Auflagen 15 hintereinander in eine Randprofil 12 eingelegt werden, falls das Randprofil 12 länger als die einzelne Auflage 15 ist. Als Kunststoffmaterial sind beispielsweise Polyethylen (PE), Polyamid (PA) oder Polypropylen (PP) geeignet.

Die Breite b ist so gewählt, dass das Randprofil 12 auch in seiner Breite im Wesentlichen ausgefüllt ist. Die Wellenstruktur ermöglicht dabei durch ein Stauchen oder Auseinanderziehen in Längsrichtung eine Variation der Breite b, wodurch die dargestellte Auflage 15 auch für verschiedene Breiten des Randprofils eingesetzt werden kann.

Die Auflage 15 kann in das Randprofil 12 eingelegt werden, wobei zusätzlich ein Klebstoff zum Fixieren verwendet werden kann. Auch kann eine Klebstoff oder eine Dichtmasse eingesetzt werden, um verbleibenden Bereiche 30, die die Auflage 15 nicht einnimmt, auszufüllen und so eine sichere Verbindung zwischen dem Randprofil 12 und dem Flächenelement 11 herzustellen.

Auf die in das Randprofil 12 eingelegte Auflage 15 wird Klebstoff aufgetragen, wobei ggf. zusätzlich die Bereiche 30 mit Klebstoff oder Dichtmasse ausgefüllt sind. Ein so vorbereitetes Randprofil 12 wird anschließend auf den Rand des Flächenelements 11 aufgesetzt und verklebt mit dem Flächenelement 11.

Die Auflage 15 bietet im Randprofil 12 eine gleichmäßige Unterstützung für das Flächenelement 11 an einer Vielzahl von Auflagestellen. Die Unterstützung ist jedoch nicht vollflächig, was den Druck auf die Auflage 15 an den Auflagepunkten erhöht. Auch bei Verwendung eines relativ harten Kunststoffs für das Flächenelement 11 führt dieses zu einer ausreichenden Verformbarkeit an den Auflagestellen, sodass ein Dickenausgleich zum Ausgleich von Unebenheiten des Flächenelements 11 an der Stirnseite, beispielsweise hervorstehenden Glasscheiben, gewährleistet ist.

Die Anzahl der Auflagepunkte pro Längeneinheit kann durch Variation der Wiederhollänge l' der Wellenstruktur beeinflusst werden. Die Größe der Auflagefläche in einem Auflagepunkt ist durch die Stegbreite b' beeinflussbar.

Zusätzlich ist die Verformbarkeit der Auflage 15 dadurch kontrolliert, dass eine strukturierte Oberfläche 16 an Ober- und Unterseite der Auflage 15 vorgesehen ist. Die strukturierte Oberfläche 16 ist insbesondere gut in der Vergrößerung des Querschnitts in der Fig. 3d zu erkennen. Vorliegend ist eine Zackenstruktur eingebracht. Durch unterschiedliche Formgebung der Zacken (spitze bzw. weniger spitze Dreiecksstrukturen bzw. tiefe oder weniger tiefe Strukturen) kann im Herstellungsprozess gezielt eine gewünschte Verformbarkeit der Auflage 15 bei gegebenem Kunststoffmaterial eingestellt werden.

In den Figuren 4a-4d ist in gleicher Weise wie in den Figuren 3a-3d eine weitere Ausgestaltung einer Auflage 15 zur Verwendung in einem Schiebeflügel dargestellt. Bei diesem Ausführungsbeispiel ist die Auflage 15 aus zwei wellenförmig verlaufenden Stegen aufgebaut, die gegenphasig bzw. spiegelbildlich zueinander verlaufen.

Wie beim ersten Ausführungsbeispiel der Figuren 3a-3d sind wieder die Ober- und die Unterseite der Auflage 15 mit einer strukturierten (hier gezackten) Oberfläche 16 versehen. Neben der Breite b` und der Dicke d der einzelnen wellenförmig verlaufenden Stege kann die Tragfähigkeit und die Nachgiebigkeit der Auflage 15 auch hier durch Variation der Wiederhollänge l' der Wellenstruktur eingestellt werden. In geringen Maße, allerdings nicht so ausgeprägt wie beim Ausführungsbeispiel der Figuren 3a-3d, ist durch Strecken und Stauchen in Längsrichtung l eine Variation der Wiederhollänge l' und der Breite b möglich.

Die Figuren 5a-5d zeigen schließlich ein weiteres Ausführungsbeispiel einer für Schiebeflügel 10 geeigneten Auflage 15. Bei diesem Ausführungsbeispiel ist die Auflage 15 in einer leiterartigen Struktur ausgebildet und weist zwei in Längsrichtung verlaufende Seitenstege 17 und eine Vielzahl von Querstegen 18 auf. Auch bei dieser Ausgestaltung kann die Tragfähigkeit durch Variation der Wiederhollänge l' der Struktur, die hier dem Abstand zweier benachbarter Querstege 18 entspricht, variiert werden. Wie bei den zuvor dargestellten Beispielen sind Ober- und Unterseite der Auflage 15 mit einer strukturierten, wiederum gezackten Oberfläche 16 versehen. Bezüglich der Materialien und der möglichen unterschiedlichen Ausgestaltungen der strukturierten Oberfläche 16 gilt für die Beispiele der Figuren 4a-4d und 5a-5d das im Zusammenhang mit dem Ausführungsbeispiel der Figuren 3a-3d gesagte.

### Bezugszeichen

- 1: Boden
- 2: Vertiefung

- 10: Schiebeflügel
- 11: Flächenelement
- 12: Randprofil
- 13: weiteres Randprofil
- 14: Dichtung
- 15: Auflage
- 16: strukturierte (gezackte) Oberfläche
- 17: Seitensteg
- 18: Quersteg

- 20: Bodenprofil
- 21: Isoliersteg
- 22: Tragrollenprofil
- 23: Bolzen
- 24: Tragrolle
- 25: Bürste
- 26: Abdeckung

- 30: Bereich für Klebstoff und/oder Dichtmasse

## Patentansprüche

1. Schiebeflügel (10) einer Schiebetüranordnung, bei der Tragerollen (24) für den Schiebeflügel (10) ortsfest sind, aufweisend ein Flächenelement (11), auf das auf zumindest eine den Tragerollen (24) zugewandte Stirnseite ein Randprofil (12) aufgesetzt ist, **dadurch gekennzeichnet, dass** zwischen der Stirnseite des Flächenelements (11) und dem Randprofil (12) eine sich in Längsrichtung des Randprofils (12) und sich im Wesentlichen über die gesamte Länge der Stirnseite des Flächenelements (11) erstreckende Auflageleiste (15) aus Kunststoff eingesetzt ist, wobei die Auflageleiste (15) die Stirnseite des Flächenelements (11) nicht vollflächig unterstützt und wobei in Bereichen (30), in denen die Auflageleiste (15) die Stirnseite des Flächenelements (11) nicht vollflächig unterstützt, ein Klebstoff und/oder eine Dichtmasse angeordnet ist.

2. Schiebeflügel (10) nach Anspruch 1, bei dem die Auflageleiste (15) ein- oder mehrteilig ausgebildet ist.

3. Schiebeflügel (10) nach Anspruch 1 oder 2, bei dem die Auflageleiste (15) die Stirnseite des Flächenelements (11) über seine gesamte Breite unterstützt.

4. Schiebeflügel (10) nach einem der Ansprüche 1 bis 3, bei dem die Auflageleiste (15) mindestens einen in Wellenform verlaufenden Steg umfasst.

5. Schiebeflügel (10) nach Anspruch 4, bei dem der Steg einen rechteckigen Querschnitt aufweist.

6. Schiebeflügel (10) nach einem der Ansprüche 1 bis 5, bei dem die Auflageleiste (15) durch Stauchen oder Auseinanderziehen in Längsrichtung in ihrer Breite variierbar ist.

7. Schiebeflügel (10) nach einem der Ansprüche 1 bis 6, bei dem die Auflageleiste (15) leiterförmig ausgebildet ist mit mindestens einem in Längsrichtung verlaufenden Längssteg (17) und einer Mehrzahl von Querstegen (18) umfasst.

8. Schiebeflügel (10) nach einem der Ansprüche 1 bis 7, bei dem die Auflageleiste (15) an ihrer Ober- und/oder Unterseite eine strukturierte Oberfläche (16) aufweist.

9. Schiebeflügel (10) nach Anspruch 8, bei dem die strukturierte Oberfläche (16) mit einer Zackenstruktur versehen ist.

10. Schiebeflügel (10) nach einem der Ansprüche 1 bis 9, bei dem die Auflageleiste (15) aus Polyethylen, Polyamid oder Polypropylen gefertigt ist.

11. Schiebeflügel (10) nach einem der Ansprüche 1 bis 10, bei dem die Auflageleiste (15) eine Shore-Härte A von 60 bis 80 aufweist.

12. Schiebeflügel (10) nach einem der Ansprüche 1 bis 11, bei dem das Randprofil (12) und/oder weitere Randprofile (13), die an anderen Stirnseiten des Flächenelements (11) als das Randprofil (12) angeordnet sind, durch einen Klebstoff und/oder eine Dichtmasse mit dem Flächenelement (11) verbunden sind.

13. Schiebetüranordnung mit mindestens einem Bodenprofil (20), in dem Tragerollen (24) ortsfest angeordnet sind, und mindestens einem auf den Tragerollen (24) verschiebbar geführten Schiebeflügel (10) gemäß einem der Ansprüche 1 bis 12.

## Claims

1. Sliding leaf (10) of a sliding door arrangement, in which supporting rollers (24) for the sliding leaf (10) are stationary, having a panel element (11) on which an edge profile (12) is placed on at least one end face facing the supporting rollers (24), **characterized in in that** a support strip (15) made of plastic extending in the longitudinal direction of the edge profile (12) and substantially over the entire length of the end face of the panel element (11) is inserted between the end face of the panel element (11) and the edge profile (12), wherein the support strip (15) does not support the end face of the panel element (11) over the entire surface and wherein an adhesive and/or a sealing compound is arranged in regions (30) in which the support strip (15) does not support the end face of the panel element (11) over the entire surface.

2. Sliding leaf (10) according to claim 1, in which the support strip (15) is formed in one or more parts.

3. Sliding leaf (10) according to claim 1 or 2, in which the support strip (15) supports the end face of the panel element (11) over its entire width.

4. Sliding leaf (10) according to one of claims 1 to 3, in which the support strip (15) comprises at least one web extending in the form of a wave.

5. Sliding leaf (10) according to claim 4, in which the web has a rectangular cross-section.

6. Sliding leaf (10) according to one of claims 1 to 5, in which the width of the support strip (15) can be varied by compressing or pulling it apart in the longitudinal direction.

7. Sliding leaf (10) according to one of claims 1 to 6, in which the support strip (15) is of ladder-shaped design and comprises at least one longitudinal web (17) extending in the longitudinal direction and a plurality of transverse webs (18).

8. Sliding leaf (10) according to one of claims 1 to 7, in which the support strip (15) has a structured surface (16) on its upper and/or lower side.

9. Sliding leaf (10) according to claim 8, in which the structured surface (16) is provided with a serrated structure.

10. Sliding leaf (10) according to one of claims 1 to 9, in which the support strip (15) is made of polyethylene, polyamide or polypropylene.

11. Sliding leaf (10) according to one of claims 1 to 10, in which the support strip (15) has a Shore hardness A of 60 to 80.

12. Sliding leaf (10) according to one of claims 1 to 11, in which the edge profile (12) and/or further edge profiles (13), which are arranged on other end faces of the panel element (11) than the edge profile (12), are connected to the panel element (11) by an adhesive and/or a sealing compound.

13. Sliding door arrangement having at least one floor profile (20), in which supporting rollers (24) are arranged in a stationary manner, and at least one sliding leaf (10) guided displaceably on the supporting rollers (24) according to one of claims 1 to 12.

## Revendications

1. Vantail coulissant (10) d'un dispositif de porte coulissante dans lequel les galets de support (24) pour le vantail coulissant (10) sont fixes, présentant un élément plat (11) sur lequel un profilé de bord (12) est posé sur au moins une face d'extrémité tournée vers les galets de support (24), **caractérisé en ce qu'**un bandeau d'appui (15) en matière plastique, qui s'étend dans le sens de la longueur du profilé de bord (12) et sensiblement sur toute la longueur de la face d'extrémité de l'élément plat (11), est inséré entre la face d'extrémité de l'élément plat (11) et le profilé de bord (12), le bandeau d'appui (15) ne soutenant pas la face d'extrémité de l'élément plat (11) sur toute sa surface et un adhésif et/ou une pâte d'étanchéité étant disposés dans les zones (30) dans lesquelles le bandeau d'appui (15) ne soutient pas la face d'extrémité de l'élément plat (11) sur toute la surface.

2. Vantail coulissant (10) selon la revendication 1, dans lequel le bandeau d'appui (15) est formé d'une ou de plusieurs parties.

3. Vantail coulissant (10) selon la revendication 1 ou 2, dans lequel le bandeau d'appui (15) soutient la face d'extrémité de l'élément plat (11) sur toute sa largeur.

4. Vantail coulissant (10) selon l'une des revendications 1 à 3, dans lequel le bandeau d'appui (15) comprend au moins une aile de forme ondulée.

5. Vantail coulissant (10) selon la revendication 4, dans lequel l'aile présente une section rectangulaire.

6. Vantail coulissant (10) selon l'une des revendications 1 à 5, dans lequel la largeur du bandeau d'appui (15) peut être modifiée dans le sens longitudinal en le comprimant ou en l'écartant.

7. Vantail coulissant (10) selon l'une des revendications 1 à 6, dans lequel le bandeau d'appui (15) est en forme d'échelle avec au moins une aile longitudinale (17) dans le sens de la longueur et plusieurs ailes transversales (18).

8. Vantail coulissant (10) selon l'une des revendications 1 à 7, dans lequel le bandeau d'appui (15) présente une surface structurée (16) sur sa face supérieure et/ou inférieure.

9. Vantail coulissant (10) selon la revendication 8, dans lequel la surface structurée (16) est munie d'une structure en dents de scie.

10. Vantail coulissant (10) selon l'une des revendications 1 à 9, dans lequel le bandeau d'appui (15) est fait de polyéthylène, de polyamide ou de polypropylène.

11. Vantail coulissant (10) selon l'une des revendications 1 à 10, dans lequel le bandeau d'appui (15) présente une dureté Shore A de 60 à 80.

12. Vantail coulissant (10) selon l'une des revendications 1 à 11, dans lequel le profilé de bord (12) et/ou plusieurs autres profilés de bord (13) disposés sur d'autres faces d'extrémité de l'élément plat (11) que le profilé de bord (12) sont reliés à l'élément plat (11) par un adhésif et/ou une pâte d'étanchéité.

13. Dispositif de porte coulissante avec au moins un profilé au sol (20) dans lequel des galets de support (24) sont disposés de manière fixe et avec au moins un vantail coulissant (10) selon l'une des revendications 1 à 12 guidé en translation sur les galets de support (24).
